# FASCICULE DE BREVET EUROPEEN

(11) **EP 0 296 294 B1**
(45) Date de publication et mention de la délivrance du brevet: **03.04.1991**
(21) Numéro de dépôt: 87401469.9
(22) Date de dépôt: 25.06.1987
(51) Int. Cl.: A63H 1/00

(54) **Dispositif pour imprimer à un objet un libre mouvement de pivotement rapide sur lui-même, notamment autour de l'un de ses axes**
Vorrichtung zur Übermittlung einer schnellen Drehbewegung an einen Gegenstand, insbesondere um eine seiner Achsen
Device for imparting a rapid pivotal movement to an object, particularly about one of its axes

(43) Date de publication de la demande: 28.12.1988
(73) Titulaire: Stämpfli dit Verlier, Jacques, CH-1206 Geneve (CH)
(72) Inventeur: Stämpfli dit Verlier, Jacques, CH-1206 Geneve (CH)
(74) Mandataire: Degret, Jacques

(56) Documents cités:
- EP-A- 0 071 319
- FR-A- 2 266 529
- FR-A- 2 591 905

## Description

L'invention est relative à un dispositif pour imprimer à un objet, de préférence un objet de faible épaisseur, un libre mouvement de pivotement rapide sur lui-même, par exemple autour de l'un de ses axes. Cet objet peut par exemple être un anneau, un tore, un disque, une toupie, une sphère, et d'une manière plus générale un objet ayant une forme de révolution.

L'invention s'applique en particular aux jouets.

On connaît déjà, par le brevet FR-A-2.266.529 (STA-EMPFLI) auquel on pourra se référer, un dispositif permettant d'imprimer à un objet un libre mouvement de pivotement sur lui-même. Dans ce dispositif connu, l'objet est d'abord amené en appui contre deux butées escamotables, constamment rappelées l'une vers l'autre par un ressort. L'utilisateur appuie sur l'objet pour provoquer l'écartement des butées, contre l'action du ressort. Lors de l'enfoncement de l'objet, les butées restent constamment en appui contre celui-ci, jusqu'à un écartement maximal à partir duquel, dans un second temps, sous l'action de rappel du ressort, elles se rapprochent en expulsant puissamment l'objet, dans la même direction que celle de son enfoncement, pour le diriger vers des moyens à cames qui percutent transversalement l'objet de manière à lui imprimer un mouvement de pivotement autour d'un axe qui coïncide généralement avec l'axe de déplacement de l'objet dans le dispositif.

La présente invention a pour but de fournir un dispositif du même type, c'est-à-dire à butées et à cames, en le perfectionnant notamment quant aux moyens qui assurent l'expulsion de l'objet et aux moyens qui lui impriment son mouvement de pivotement sur lui-même.

Suivant un autre aspect, l'invention a pour but de perfectionner le dispositif connu ci-dessus quant aux moyens permettant d'amener l'objet en position d'appui sur les butées, c'est-à-dire en position d'attente d'expulsion.

Suivant un autre aspect encore, l'invention a pour but de perfectionner le dispositif connu ci-dessus en prévoyant des moyens qui facilitent le lancement de l'objet par rapport à la surface de réception sur laquelle il est destiné à évoluer en pivotant autour de l'un de ses axes.

Suivant encore un autre aspect, l'invention a pour but de perfectionner le dispositif connu ci-dessus en donnant à l'objet une énergie cinétique de pivotement sans la prélever sur l'énergie cinétique due au mouvement longitudinal d'expulsion.

Conformément à une première variante de la présente invention, le dispositif pour imprimer à un objet un libre mouvement de pivotement rapide sur lui-même, notamment autour de l'un de ses axes, comportant un corps présentant un couloir pour le passage dudit objet, des premiers moyens pour forcer le déplacement dudit objet le long du couloir, de l'entrée vers la sortie de celui-ci, des deuxièmes moyens pour expulser l'objet vers la sortie du couloir, lesdits deuxièmes moyens étant rappelés élastiquement en permanence en direction de l'axe du couloir et étant mobiles, sous l'action du déplacement forcé de l'objet, entre une position déployée active pour laquelle ils s'étendent en partie en travers dudit couloir, sur le trajet de l'objet, et une position rétractée inactive pour laquelle ils libèrent le passage, en restant en contact avec la périphérie de l'objet, des troisièmes moyens à came, prévus en regard de la sortie du couloir et agencés pour agir sur l'objet expulsé sous l'effet du rappel élastique des deuxièmes moyens, l'action des moyens à came se faisant selon au moins un couple de deux forces égales et de sens contraires appliquées au voisinage de la périphérie de l'objet et perpendiculaires à la direction d'avance de l'objet après expulsion de celui-ci, de sorte que ledit couple imprime à l'objet un mouvement de pivotement rapide sur lui-même, autour d'un axe parallèle à la direction d'avance de l'objet, est caractérisé par le fait que les deuxièmes moyens et les troisièmes moyens font partie intégrante d'au moins un levier articulé sur le corps autour d'un pivot d'axe perpendiculaire à la direction d'avance de l'objet, ledit levier coopérant avec des moyens élastiques de rappel en position déployée active et avec des moyens de butée définissant ladite position déployée active.

Dans une seconde variante de réalisation, également conforme à la présente invention, le dispositif pour imprimer à un objet un libre mouvement de pivotement rapide sur lui-même, notamment autour de l'un de ses axes, comportant un corps présentant un couloir pour le passage dudit objet, des premiers moyens pour forcer le déplacement dudit objet le long du couloir, de l'entrée vers la sortie de celui-ci, des deuxièmes moyens pour expulser l'objet vers la sortie du couloir, lesdits deuxièmes moyens étant rappelés élastiquement en permanence en direction de l'axe du couloir et étant mobiles, sous l'action du déplacement forcé de l'objet, entre une position déployée active pour laquelle ils s'étendent en partie en travers dudit couloir, sur le trajet de l'objet, et une position rétractée inactive pour laquelle ils libèrent le passage, en restant en contact avec la périphérie de l'objet, des troisièmes moyens à came, prévus en regard de la sortie du couloir et agencés pour agir sur l'objet expulsé sous l'effet du rappel élastique des deuxièmes moyens, l'action des moyens à came se faisant selon au moins un couple de deux forces égales et de sens contraires appliquées au voisinage de la périphérie de l'objet et perpendiculaires à la direction d'avance de l'objet après expulsion de celui-ci, de sorte que ledit couple imprime à l'objet un mouvement de pivotement rapide sur lui-même, autour d'un axe parallèle à la direction d'avance de l'objet, est caractérisé par le fait que les deuxièmes moyens et les troisiemes moyens font partie intégrante d'au moins un ressort à lame emprisonné à ses deux extrémités dans des logements du corps, conformé par pliages, pouvant être déformé, sous l'action de l'objet enfoncé par les premiers moyens, entre une position déployée active -qui constitue sa position normale- et une position rétractée inactive qu'il abandonne pour revenir élastiquement vers sa position déployée active dès que l'objet est expulsé sous l'action des deuxièmes moyens.

De préférence, le dispositif comporte deux leviers (ou deux ressorts) similaires qui sont disposés symétriquement par rapport à l'axe de la direction d'avance de l'objet à l'intérieur du couloir dudit dispositif.

Avantageusement, chaque levier ou chaque ressort comporte successivement, sur sa face tournée vers le trajet de l'objet, une rampe de butée propre à arrêter l'objet avant son expulsion et une came agencée pour agir transversalement sur l'objet et lui imprimer le mouvement de pivotement. La rampe se termine par un bord actif d'expulsion forcée de l'objet vers la came ; de préférence, la distance entre ce bord actif et la came est telle que l'objet en cours d'expulsion coopère à la fois avec ledit bord et avec ladite came, avant que ledit levier ou que ledit ressort revienne en position déployée active, pour que la came imprime à l'objet un mouvement de pivotement alors qu'elle se déplace encore vers la position déployée active et que l'objet en cours d'expulsion est encore poussé par ledit bord actif ; de préférence, la came est constituée par une facette, notamment plane, s'étendant parallèlement à la direction d'expulsion et suivant un plan incliné par rapport au plan de basculement du levier ou au plan de rappel élastique du ressort.

Dans la première variante de réalisation, le levier peut présenter, entre la rampe et la came, un évidement de réception d'une broche qui est fixe par rapport au corps et qui constitue une butée de limitation de la position déployée active du levier.

Un ressort peut alors être prévu entre le corps et le levier pour rappeler celui-ci en permanence vers sa position déployée active.

Suivant un autre aspect de l'invention, applicable aux deux variantes de réalisation, le corps comporte une poignée présentant deux canaux parallèles : un premier canal formant magasin de réception des objets en appui les uns sur les autres à leur périphérie, et un second canal de réception d'un piston d'expulsion qui comprend une extrémité extérieure de manoeuvre, dépassant de la poignée, et une extrémité intérieure active propre à coopérer avec l'objet à expulser, un ressort étant prévu pour rappeler le piston d'expulsion vers sa position de repos, lesdits deux canaux communiquant à leurs extrémités inférieures par une partie coudée du premier canal débouchant dans le second canal sensiblement au niveau de l'extrémité active du piston d'expulsion. La longueur du second canal, au-delà de son raccordement avec la partie coudée du premier canal, est avantageusement telle qu'un seul objet à la fois puisse accéder au second canal, sous le piston d'expulsion, l'objet suivant, quand le premier objet est en position d'attente d'expulsion, étant en appui sur celui-ci en restant dans la partie coudée de raccordement et en y étant maintenu par le piston d'expulsion quand celui-ci est actionné pour expulser le premier objet, et le deuxième objet ne venant prendre par gravité la place précédente du premier objet qu'après que le piston d'expulsion soit revenu sensiblement à sa position de repos sous l'action du ressort de rappel.

De préférence, le piston d'expulsion présente une cavité longitudinale qui, d'une part, reçoit ledit ressort de rappel du piston, ce ressort étant en appui contre une extrémité de la cavité et, d'autre part, est traversée, au voisinage de son autre extrémité, par une broche transversale fixe formant butée pour le ressort.

Le piston d'expulsion peut aussi comporter des moyens de butée propres à limiter sa course d'enfoncement de telle manière que, pour cette position extrême d'enfoncement, l'extrémité active du piston ne puisse pas interférer avec ladite rampe et, ainsi, ne puisse pas gêner le retour du levier ou du ressort vers sa position déployée active. Ces moyens de butée du piston d'expulsion sont par exemple constitués par l'extrémité extérieure profilée courbe et élargie du piston venant en butée contre le bord supérieur du corps.

Suivant encore un autre aspect de l'invention, l'extrémité inférieure du corps comporte des moyens de couplage à un support pour faciliter ou réguler l'expulsion de l'objet, ledit support constituant un appui pour le corps et définissant la hauteur à laquelle l'objet est expulsé par rapport à sa surface d'évolution qui le reçoit pour l'accomplissement de son mouvement de pivotement sur lui-même.

On comprendra bien l'invention à la lecture de la description qui va suivre et en référence aux dessins annexés dans lesquels :

- la figure 1 est une vue en élévation avant, partiellement arrachée, du dispositif selon un mode de réalisation préféré de l'invention ;

- la figure 2 est une vue en coupe verticale longitudinale suivant la ligne II-II de la figure 1 ;

- la figure 3 est une vue arrachée, en élévation avant, montrant la partie inférieure du dispositif de la figure 1, l'objet à expulser étant sur le point d'être expulsé;

- la figure 4 est une vue en perspective montrant seulement les deux leviers dans leur position déployée active, avec leur rampe et leur came ;

- la figure 5 est une vue en coupe suivant la ligne V-V de la figure 1, montrant seulement les cames des deux leviers et la coopération de celles-ci avec l'objet pour lui imprimer son mouvement de pivotement pendant son expulsion ; et

- la figure 6 est une vue arrachée, en élévation avant, de la partie inférieure d'une variante du dispositif, variante dans laquelle chaque levier est remplacé par un ressort à lame plié.

En référence aux dessins, et en particulier aux figures 1 et 2, le dispositif selon l'invention comporte un corps (1) dans lequel des objets (2), qui sont de préférence de faible épaisseur, par exemple en forme d'anneau, de tore ou de disque, mais qui peuvent également avoir par exemple une forme sphérique ou plus généralement de révolution, peuvent être introduits par gravité et duquel ils sont expulsés un à un, en étant animés d'un libre mouvement de pivotement rapide sur eux-mêmes, autour d'un axe qui est en général parallèle à la direction d'expulsion, c'est-à-dire parallèle à la direction de sortie du dispositif.

Le corps (1), qui est par exemple constitué en plusieurs pièces de matière plastique moulées et/ou usinées, comporte une partie supérieure qui constitue une poignée (3) et à l'intérieur de laquelle sont ménagés deux canaux parallèles. Un premier canal (4) formant magasin est destiné à recevoir les objets (2) en appui les uns sur les autres à leur périphérie. Le canal (4) est de section droite rectangulaire dont les dimensions permettent aux objets (2) d'être reçus avec un léger jeu suivant une pile unique. Ce canal (4) est ouvert à sa partie supérieure pour l'introduction manuelle unitaire des objets (2). Un second canal (5) est destiné à recevoir un piston d'expulsion (6) qui présente une extrémité extérieure de manoeuvre (7) dépassant de la poignée (3) et une extrémité intérieure active (8) propre à coopérer avec l'objet à expulser. Le piston (6) se présente sous la forme d'une lame de section constante dont l'extrémité (7) porte une pièce profilée (9) d'actionnement, courbe et élargie. Le canal (5) est également de section rectangulaire, pour permettre le coulissement axial avec jeu du piston (6) entre ses deux positions extrêmes.

La lame du piston (6) présente, à l'intérieur du canal (5) et sur la plus grande partie de sa longueur, une cavité longitudinale (10), fermée à ses deux extrémités, qui, d'une part, reçoit un ressort de compression (11) venant en butée contre l'extrémité (10a) de la cavité (10) adjacente à l'extrémité extérieure (7) et, d'autre part, est traversée, au voisinage de son autre extrémité intérieure (8), par une broche transversale fixe (12) assujettie à la paroi extérieure (13) du canal (5) et à la paroi (14)séparant les canaux (4) et (5). Le ressort (11) s'appuie sur l'extrémité supérieure (10a) de la cavité et sur la broche (12) pour solliciter en permanence le piston (6) vers sa position inactive haute représentée sur les figures 1 et 2.

Comme montré sur ces deux figures, les grands côtés des sections droites rectangulaires des canaux (4) et (5) sont parallèles.

Le premier canal (4) débouche, par une partie inférieure coudée (4a), dans le second canal (5), dans la zone de la partie active intérieure (8) du piston (6) en position inactive. L'agencement est tel que, lorsqu'un objet (2A) est présent à l'extrémité inférieure du canal (5), sous le piston (6), en attente d'expulsion, comme cela sera décrit ci-après, le second objet (2B) de la pile d'objets en attente est situé dans la partie coudée (4a) du canal (4), en étant en appui contre un point de la périphérie du premier objet (2A), la partie inférieure de l'objet (2B) étant située à un niveau à peine inférieur à celui du bord inférieur du piston (6). Ainsi, quand le piston (6) est actionné vers le vas pour expulser le premier objet (2A), il maintient l'objet (2B) dans la partie coudée (4a) du canal (4), en ne permettant à cet objet (2B) de venir occuper la position précédente de l'objet (2A) que lorsqu'il sera revenu, sous l'effet du ressort (11), sensiblement à sa position de repos inactive.

On va décrire maintenant les moyens permettant d'expulser les objets (2) un à un en leur imprimant un mouvement de pivotement sur eux-mêmes.

Sous la poignée (3), le corps (1) présente une partie intermédiaire (15) de plus grande largeur mais sensiblement de même épaisseur que la poignée (3). Cette partie intermédiaire (15) constitue le couloir de passage des objets et il contient les moyens pour expulser et faire pivoter lesdits objets.

Ces moyens comportent un levier (16) qui est articulé sur le corps (1) autour d'un pivot (17) d'axe perpendiculaire à la direction d'avance des objets dans le dispositif, ce levier, sur sa face tournée vers l'axe (26) du dispositif, et dans le sens de passage des objets, présentant successivement : une rampe (18) de butée et d'arrêt des objets un à un en position d'attente d'expulsion et d'écartement forcé du levier, un bord actif (19) d'expulsion forcée de l'objet, ce bord étant constitué par l'extrémité inférieure de la rampe (18), et une came (20) coopérant avec l'objet pour lui imprimer son mouvement de pivotement rapide après, mais de préférence également pendant, son expulsion.

Le levier (16) est rappelé vers sa position déployée active intérieure, pour laquelle il constitue une butée pour l'objet à expulser, par un ressort (21) qui agit entre la paroi de la partie intermédiaire (15) et le levier lui-même, et qui à cette fin s'appuie dans le fond d'une fente (28) ménagée dans la face du levier la plus éloignée de l'axe de symétrie (26). Cette position active déployée est bornée par une butée fixe constituée par une broche (22) portée par le corps (1) et reçue dans une cavité (23) ménagée dans le levier (16), entre le bord (19) d'extrémité de la rampe (18) et la came (20).

Pour rendre l'expulsion de l'objet aussi rapide que possible, de préférence, comme représenté sur les figures 1 à 5, le dispositif selon l'invention comporte deux leviers (16) disposés symétriquement par rapport à l'axe longitudinal (26) de l'ensemble. Le deuxième levier (16) est identique au premier levier et, de la même manière, coopère avec un ressort (21) et une butée (22) qui limite son retour vers l'axe (26). Toutefois, en variante, on peut concevoir que seul l'un des leviers (16) est mobile autour du pivot (17), le second levier étant fixe.

Comme montré en particulier sur les figures 4 et 5, les cames (20) sont constituées par des facettes planes, parallèles entre elles et à la direction d'expulsion de l'objet (2), mais inclinées par rapport au plan de basculement des leviers (16). Ces facettes sont espacées d'une distance telle que l'objet (2), quand il est expulsé vers elles par les bords (19), vient au contact des bords supérieurs des facettes (2), par deux points non diamétralement opposés, ce qui provoque sur l'objet (2) un léger mouvement de premier pivotement, comme montré par les flèches (27) de la figure 5, lui permettant de passer entre les deux facettes (20). Toutefois, étant donnée la grande vitesse d'expulsion de l'objet (2), ce petit mouvement de pivotement résulte en fait d'un choc qui transforme une partie très importante de l'énergie cinétique due à l'expulsion en une énergie cinétique de pivotement très rapide autour d'un axe parallèle à celui du dispositif.

Toutefois, suivant le mode de réalisation préféré de l'invention, pour augmenter encore l'effet des cames (20), la distance en hauteur entre les bords (19) et les cames (20) est telle que l'objet (2), en cours d'expulsion, commence à coopérer avec les cames par les facettes de celles-ci avant d'avoir cessé de coopérer avec les bords (19), c'est-à-dire avant que les leviers (16) soient revenus à leur position de repos. Ainsi, l'objet (2), en cours d'expulsion par les bords (19) qui le poussent, vient en appui contre les cames (20) qui se rapprochent, ce qui augmente encore l'effet de pivotement et imprime à l'objet un énergie cinétique de pivotement sans prélever celle-ci sur l'énergie cinétique d'expulsion axiale.

On va compléter maintenant la description du dispositif par celle du fonctionnement des moyens permettant d'expulser et de faire pivoter l'objet. Lorsque l'objet (2A) est à l'extrémité inférieure du canal (5), sous le piston (6) et en butée contre les rampes (18) des leviers (16), le piston (6) est enfoncé manuellement, contre l'action du ressort (11), jusqu'à venir en appui contre l'objet (2A). L'enfoncement du piston se poursuivant, l'objet (2A) descend progressivement sur les rampes (18), en écartant les leviers (16) contre l'action des ressorts (21), jusqu'à la position extrême rétractée inactive, représentée à la figure 3, pour laquelle les bords (19) des rampes (18) sont en appui sur deux points diamétralement opposés de l'objet. Au-delà de cette position, sous l'action permanente d'enfoncement du piston (6), et dès que les deux points diamétralement opposés de l'objet sont descendus au-delà des bords (19), les ressorts (21) sollicitent les leviers (16) vers leur position rentrée, ce qui provoque l'expulsion (29) de l'objet par les bords (19) vers les cames (20), comme indiqué précédemment.

La position extrême d'enfoncement du piston (6) est définie par la venue en butée de la pièce profilée élargie (9) contre le haut du corps de la poignée (3). Pour que le piston (6) ne gêne pas le mouvement des leviers (16), et notamment leur retour vers la position déployée active de la figure 1, la position extrême d'enfoncement du piston (6) et le profil du bord inférieur de la partie active (8) du piston sont tels que, pour la position d'enfoncement extrême du piston (6), la partie active (8) ne vient pas interférer avec les leviers (16) quand ceux-ci sont en position déployée active.

Suivant un autre aspect encore de l'invention, l'extrémité inférieure du corps (1) comporte des moyens de couplage à un support, schématisé en (24), pour faciliter ou réguler l'expulsion de l'objet (2), ledit support (24) constituant un appui pour le corps (1) et définissant la hauteur à laquelle l'objet est expulsé par rapport à sa surface d'évolution (non représentée) qui le reçoit pour l'accomplissement de son mouvement de pivotement rapide sur lui-même. Le support (24) permet donc, non seulement de lancer l'objet (2) à une hauteur prédéterminée par rapport à cette surface, mais également de constituer un appui pour l'utilisateur qui n'a qu'à faire reposer l'extrémité inférieure du corps sur le support, ce qui lui permet d'actionner le piston (6) sans que l'ensemble du dispositif se déplace en hauteur ou en inclinaison. A titre d'exemple, dans le mode de réalisation représenté sur les figures 1 et 2, le corps (1) est prolongé de deux pattes latérales terminales (25) qui sont enfoncées dans le support (24).

Bien entendu, l'invention n'est pas limitée au mode de réalisation, non plus qu'au mode d'application, qui ont été décrits et l'on pourrait au contraire concevoir diverses variantes sans sortir pour autant de son cadre.

En particulier, il est possible de substituer au(x) levier(s) (16) un ou deux ressorts à lame (30), découpés et conformés de façon appropriée, qui par leur souplesse et leurs pliages constituent par chacun d'eux les moyens à rampes (18), pour arrêter les objets (2) en position d'attente d'expulsion, les moyens (19) d'expulsion forcée des objets l'un apprès l'autre, ainsi que les moyens de came (20) imprimant à l'objet expulsé son mouvement de pivotement rapide autour de l'un de ses axes.

Une telle variante de réalisation a été représentée à la figure 6.

Dans cette variante, toutes les parties hautes du corps (1), les canaux (4) et (5), le piston (6) ainsi que la partie intermédiaire (15) de corps plus large que le haut dudit corps sont identiques aux parties en question de la réalisation représentée aux figures 1 et 2.

Chaque levier est dans cette variante remplacé par un ressort plat (30) dont la lame est emprisonnée à ses deux extrémités, respectivement haute et basse, dans des logements, respectivement (31) et (32). Chaque ressort plat est plié et conformé de sorte que, de son extrémité haute à son extrémité basse, il forme successivement : un plat (33) sensiblement parallèle à l'axe de symétrie (26), une rampe (34) inclinée de haut en bas, vers l'axe (26), un repli (35) sensiblement orthogonal à l'axe (26), une came (36) propre à provoquer le pivotement sur lui-même de l'objet expulsé, et enfin un retour (37) dont l'extrémité pénètre le logement (32).

Pour ses segments (33), (34), (35) et (36), chaque lame de ressort (30) est perpendiculaire au plan de coupe vertical du dispositif utilisé pour la représentation de la figure 6.

Dans les coudes (38) et (39) que la came (36) forme avec le repli (35) et le retour (37), la lame est conformée de sorte que, comme une came (20), elle soit plane et inclinée par rapport à ce plan de coupe.

Les deux cames (36) sont, toujours comme les cames (20), conformées de sorte à être parallèles entre elles et à la direction d'expulsion de l'objet dans le couloir de passage défini à l'intérieur du corps (15).

Le fonctionnement de cette variante de réalisation va être décrit en référence à la figure 6, dans laquelle le ressort à lame de la moitié gauche est en position déployée active et le ressort à lame de la moitié droite est en position rétractée inactive.

L'objet (2A), dans sa position normale d'attente d'expulsion, est en appui contre les deux rampes (34) sous le piston (6). Sous l'effet de l'enfoncement de ce piston, chaque ressort (30) se rétracte vers un bras (15) du dispositif jusqu'à ce que l'objet enfoncé vienne en appui, par ses deux points diamétralement opposés, contre les arêtes (40) formées chacune par une rampe (34) et un repli (35) (moitié droite de la figure 6). Ces arêtes ont la même fonction que le bord (19), c'est-à-dire que sous l'effet de l'enfoncement permanent du piston, lorsque l'objet franchit le seuil des arêtes (40), les ressorts (30) reviennent brusquement vers leur position déployée active (moitié gauche de la figure 6) et expulsent l'objet vers le bas, vers les cames (36), par leurs arêtes (40), sous l'effet du rapprochement élastique brusque des deux lames.

L'objet expulsé vient ensuite au contact des deux cames (36) qui lui donnent le mouvement de pivotement rapide recherché.

Par la mise en oeuvre de cette variante, dans laquelle chaque ressort remplit par lui-même trois fonctions (attente, expulsion, pivotement de l'objet), on supprime avantageusement les pivots (17), les ressorts de compression (21) et les butées (22) délimitant la position déployée active des leviers (16), ces trois moyens (17), (21) et (22) appartenant par construction à chaque ressort (30).

## Revendications

1. Dispositif pour imprimer à un objet (2) un libre mouvement de pivotement rapide sur lui-même, notamment autour de l'un de ses axes, comportant un corps (1) présentant un couloir (15) pour le passage dudit objet, des premiers moyens (6) pour forcer le déplacement dudit objet le long du couloir, de l'entrée vers la sortie de celui-ci, des deuxièmes moyens (18,19) pour expulser l'objet vers la sortie du couloir, lesdits deuxièmes moyens étant rappelés élastiquement en permanence en direction de l'axe (26) du couloir (15) et étant mobiles, sous l'action du déplacement forcé de l'objet, entre une position déployée active pour laquelle ils s'étendent en partie en travers dudit couloir, sur le trajet de l'objet, et une position rétractée inactive pour laquelle ils libèrent le passage, en restant en contact avec la périphérie de l'objet, des troisièmes moyen (20) a came, prévus en regard de la sortie du couloir (15) et agencés pour agir sur l'objet expulsé sous l'effet du rappel élastique des deuxièmes moyens, l'action des moyens à came se faisant selon au moins un couple de deux forces égales et de sens contraires appliquées au voisinage de la périphérie de l'objet et perpendiculaires à la direction d'avance (29) de l'objet après expulsion de celui-ci, de sorte que ledit couple imprime à l'objet un mouvement de pivotement rapide sur lui-même, autour d'un axe parallèle à la direction d'advance de l'objet, caractérisé par le fait que les deuxièmes moyens (18, 19) et les troisièmes moyens (20) font partie intégrante d'au moins un levier (16) articulé sur le corps (1) autour d'un pivot (17) d'axe perpendiculaire à la direction d'avance de l'objet, ledit levier coopérant avec des moyens élastiques (21) de rappel en position déployée active et avec des moyens de butée (22) définissant ladite position déployée active.

2. Dispositif pour imprimer à un objet (2) un libre mouvement de pivotement rapide sur lui-même, notamment autour de l'un de ses axes, comportant un corps (1) présentant un couloir (15) pour le passage dudit objet, des premiers moyens (6) pour forcer le déplacement dudit objet le long du couloir, de l'entrée vers la sortie de celui-ci, des deuxièmes moyens (34,40) pour expulser l'objet vers la sortie du couloir, lesdits deuxièmes moyens étant rappelés élastiquement en permanence en direction de l'axe (26) du couloir (15) et étant mobiles, sous l'action du déplacement forcé de l'objet, entre une position déployée active pour laquelle ils s'étendent en partie en travers dudit couloir, sur le trajet de l'objet, et une position rétractée inactive pour laquelle ils libèrent le passage, en restant en contact avec la périphérie de l'objet, des troisièmes moyens (36) à came, prévus en regard de la sortie du couloir (15) et agencés pour agir sur l'objet expulsé sous l'effet du rappel élastique des deuxièmes moyens, l'action des moyens à came se faisant selon au moins un couple de deux forces égales et de sens contraires appliquées au voisinage de la périphérie de l'objet et perpendiculaires à la direction d'avance (29) de l'objet après expulsion de celui-ci, de sorte que ledit couple imprime à l'objet un mouvement de pivotement rapide sur lui-même, autour d'un axe parallèle à la direction d'avance de l'objet, caractérisé par le fait que les deuxièmes moyens (34, 40) et les troisièmes moyens (36) font partie intégrante d'au moins un ressort à lame (30) emprisonné à ses deux extrémités dans des logements (31, 32) du corps (1), conformé par pliages, pouvant être déformé, sous l'action de l'objet (2) enfoncé par les premiers moyens (6), entre une position déployée active -qui constitue sa position normale- et une position rétractée inactive qu'il abandonne pour revenir élastiquement vers sa position déployée active dès que l'objet est expulsé sous l'action des deuxièmes moyens (34, 40).

3. Dispositif selon l'une des revendications 1 ou 2, caractérisé par le fait qu'il comporte deux leviers (16), ou deux ressorts (30), disposés symétriquement par rapport à l'axe (26) de la direction d'avance (29) de l'objet (2) à l'intérieur du couloir (15) dudit dispositif.

4. Dispositif selon l'une des revendications 1 à 3, caractérisé par le fait que chaque levier (16), ou que chaque ressort (30), comporte successivement, sur sa face tournée vers le trajet de l'objet (2), une rampe de butée (18-34) propre à arrêter l'objet avant son expulsion et une came (20-36) agencée pour agir transversalement sur l'objet et lui imprimer un mouvement de pivotement (27).

5. Dispositif selon la revendication 4, caractérisé par le fait que ladite rampe (18-34) se termine par un bord actif (19-40) d'expulsion forcée de l'objet (2) vers ladite came (20-36).

6. Dispositif selon la revendication 5, caractérisé par le fait que la distance entre ledit bord actif (19-40) et la came (20-36) est telle que l'objet (2) en cours d'expulsion coopère à la fois avec ledit bord (19-40) et avec ladite came (20-36), avant que le levier (16) ou que le ressort (30) revienne en position déployée active, pour que la came imprime à l'objet un mouvement de pivotement (27) alors qu'elle se déplace encore vers la position déployée active et que l'objet en cours d'expulsion est encore poussé par ledit bord actif (19-40).

7. Dispositif selon la revendication 6, caractérisé par le fait que la came (20-36) est constituée par une facette, notamment plane, s'étendant parallèlement à la direction d'expulsion (29) et suivant un plan incliné par rapport au plan de basculement du levier (16) ou au plan de rappel élastique du ressort (30).

8. Dispositif selon l'une des revendications 1 et 3 à 6, caractérisé par le fait que le levier (16) présente, entre la rampe (18) et la came (20), un évidement (23) de réception d'une broche (22) qui est fixe par rapport au corps (1) et qui constitue une butée de limitation de la position déployée active du levier.

9. Dispositif selon l'une des revendications 1 et 3 à 8, caractérisé par le fait qu'un ressort (21) est prévu entre le corps (1) et le levier (16) pour rappeler celui-ci en permanence vers sa position déployée active.

10. Dispositif selon l'une des revendications 1 à 9, caractérisé par le fait que le corps (1) comporte une poignée (3) présentant deux canaux parallèles : un premier canal (4) formant magasin de réception des objets (2) en appui les uns sur les autres à leur périphérie, et un second canal (5) de réception d'un piston d'expulsion (6) qui comprend une extrémité extérieure (7, 9) de manoeuvre, dépassant de la poignée (3), et une extrémité intérieure active (8) propre à coopérer avec l'objet (2) à expulser, un ressort (11) étant prévu pour rappeler le piston d'expulsion (6) vers sa position de repos, lesdits deux canaux (4, 5) communiquant, à leurs extrémités inférieures, par une partie coudée (4a) du premier canal (4) débouchant dans le second canal (5) sensiblement au niveau de l'extrémité active (8) du piston d'expulsion (6).

11. Dispositif selon la revendication 10, caractérisé par le fait que la longueur du second canal (5), au-delà de son raccordement avec la partie coudée (4a) du premier canal (4), est telle qu'un seul objet (2A) à la fois puisse accéder au second canal (5), sous le piston d'expulsion (6), l'objet suivant (2B), pour la position d'attente du premier objet (2A), étant en appui sur celui-ci en restant dans la partie coudée (4a) de raccordement et en y étant maintenu par le piston d'expulsion quand celui-ci est actionné pour expulser le premier objet (2A), le deuxième objet (2B) ne venant prendre par gravité la place précédente du premier objet (2A) qu'après que le piston d'expulsion (6) est revenu sensiblement à sa position de repos sous l'action du ressort de rappel (11).

12. Dispositif selon l'une des revendications 10 et 11, caractérisé par le fait que le piston d'expulsion (6) présente une cavité longitudinale (10) qui, d'une part, reçoit ledit ressort (11) de rappel du piston, ce ressort étant en appui contre une extrémité (10a) de la cavité (10) et, d'autre part, est traversée, au voisinage de son autre extrémité, par une broche transversale fixe (12) formant butée pour le ressort (11).

13. Dispositif selon l'une des revendications 10 à 12, caractérisé par le fait que le piston d'expulsion (6) comporte des moyens de butée (9) propres à limiter sa course d'enfoncement de telle manière que, pour cette position extrême d'enfoncement, l'extrémité active (8) du piston ne puisse pas interférer avec le levier (16), ou avec le ressort (30), lors de son retour vers sa position déployée active.

14. Dispositif selon la revendication 13, caractérisé par le fait que les moyens de butée du piston d'expulsion (6) sont constitués par l'extrémité extérieure (9) profilée courbe et élargie du piston venant en butée contre le bord supérieur du corps (1).

15. Dispositif selon l'une des revendications 1 à 14, caractérisé par le fait que l'extrémité inférieure du corps (1) comporte des moyens (25) de couplage à un support (24) pour faciliter ou réguler l'expulsion de l'objet (2), ledit support (24) constituant un appui pour le corps (1) et définissant la hauteur à laquelle l'objet (2) est expulsé par rapport à sa surface d'évolution qui le reçoit pour l'accomplissement de son mouvement (27) de pivotement sur lui-même.

## Claims

1. Device for imparting a free rapid pivotal movement to an object (2), especially about one of its axes, comprising a body (1) provided with a corridor (15) for the passage of the said object, first means (6) for forcing the displacement of the said object along the corridor from the inlet to the outlet thereof, second means (18, 19) for expelling the object towards the outlet of the corridor, the said second means being elastically returned permanently in the direction of the axis (26) of the corridor (15) and being mobile, through the action of the forced displacement of the object, between an active deployed position in which they extend partly across the corridor in the path of the object, and an inactive retracted position in which they allow passage whilst remaining in contact with the periphery of the object, third cam means (20) arranged opposite the outlet of the corridor (15) and adapted to act on the object expelled under the effect of the elastic return of the second means, the action of the cam means being effected in accordance with at least one couple of two forces, equal and in opposite senses, applied in the vicinity of the periphery of the object and perpendicular to the direction of advance (29) of the object after the expulsion thereof, such that the said couple imparts to the object a movement of rapid pivoting on itself, about an axis parallel to the direction of advance of the object, characterised in that the second means (18, 19) and the third means (20) form an integral part of at least one lever (16) pivotally connected to the body (1) for movement about a pivot (17) whose axis is perpendicular to the direction of advance of the object, the said lever co-operating with elastic means (21) for effecting return into the active deployed position and with abutment means (22) defining the said active deployed position.

2. Device for imparting a free rapid pivotal movement to an object (2), especially about one of its axes, comprising a body (1) provided with a corridor (15) for the passage of the said object, first means (6) for forcing the displacement of the said object along the corridor from the inlet to the outlet thereof, second means (34, 40) for expelling the object towards the outlet of the corridor, the said second means being elastically returned permanently in the direction of the axis (26) of the corridor (15) and being mobile, under the action of the forced displacement of the object, between an active deployed position in which they extend partly across the said corridor, in the path of the object, and an inactive retracted position in which they allow passage whilst remaining in contact with the periphery of the object, third cam means (36) arranged opposite the outlet of the corridor (15) and adapted to act on the object expelled under the effect of the elastic return of the second means, the action of the cam means being effected in accordance with at least one couple of two forces, equal and in opposite senses, applied in the vicinity of the periphery of the object and perpendicular to the direction of advance (29) of the object after the expulsion thereof, such that the said couple imparts to the object a movement of rapid pivoting on itself about an axis parallel to the direction of advance of the object, characterised in that the second means (34, 40) and the third means (36) form an integral part of at least one leaf spring (30) held at its two ends in housings (31, 32) of the body (1), shaped by folding, and adapted to be deformed by the action of the object (2) made to penetrate by the first means (6), between an active deployed position - which constitutes its normal position - and an inactive retracted position which it abandons to return elastically towards its active deployed position as soon as the object is expelled by the action of the second means (34, 40).

3. Device according to one of claims 1 or 2, characterised in that it comprises two levers (16), or two springs (30), arranged symmetrically with respect to the axis (26) of the direction of advance (29) of the object (2) within the corridor (15) of the said device.

4. Device according to one of claims 1 to 3, characterised in that each lever (16), or each spring (30), comprises successively, at its face directed towards the path of the object (2), an abutment ramp (18-34) adapted to arrest the object before its expulsion and a cam (20-36) adapted to act transversely on the object and impart thereto a pivoting movement (27).

5. Device according to claim 4, characterised in that the said ramp (18-34) terminates by an active edge (19-40) for forced expulsion of the object (2) towards the said cam (20-36).

6. Device according to claim 5, characterised in that the distance between the said active edge (19-40) and the cam (20-36) is such that the object (2) in the course of expulsion co-operates both with the said edge (19-40) and with the said cam (20-36) before the lever (16) or the spring (30) returns into the active deployed position, so that the cam will impart a pivotal movement (27) to the object even when it is still moving towards the active deployed position and the object in the course of expulsion is still pushed by the said active edge (19-40).

7. Device according to claim 6, characterised in that the cam (20-36) is constituted by a facet, especially a plane facet, extending parallel to the direction of expulsion (29) and in a plane which is inclined relatively to the rocking plane of the lever (16) or to the plane of elastic return of the spring (30).

8. Device according to one of claims 1 and 3 to 6, characterised in that the lever (16) has, between the ramp (18) and the cam (20), a recess (23) accommodating a pin (22) which is fixed with respect to the body (1) and which constitutes a limiting abutment for the active deployed position of the lever.

9. Device according to one of claims 1 and 3 to 8, characterised in that a spring (21) is provided between the body (1) and the lever (16) for returning the latter permanently towards its active deployed position.

10. Device according to one of claims 1 to 9, characterised in that the body (1) comprises a handle (3) having two parallel ducts : a first duct (4) forming a magazine receiving objects (2) bearing on one another at their periphery, and a second duct (5) receiving an expulsion piston (6) which comprises an outer end (7, 9) for operating purposes, projecting beyond the handle (3), and an active inner end (8) adapted to co-operate with the object (2) being expelled, a spring (11) being provided for returning the expulsion piston (6) towards its position of rest, the said two ducts (4, 5) communicating at their lower ends by means of an elbowed portion (4a) of the first duct (4) debouching into the second duct (5) substantially at the level of the active end (8) of the expulsion piston (6).

11. Device according to claim 10, characterised in that the length of the second duct (5) beyond its connection with the elbowed portion (4a) of the first duct (4), is such that a single object (2A) at a time can obtain access to the second duct (5) under the expulsion piston (6), the following object (2B), in the waiting position of the first object (2A), being supported by the latter whilst remaining in the elbowed connecting portion (4a) and being held therein by the expulsion piston when the latter is actuated for expelling the first object (2A), the second object (2B) moving by gravitational force to take the previous place of the first object (2A) only after the expulsion piston (6) has returned substantially to its position of rest under the action of the return spring (11).

12. Device according to one of claims 10 and 11, characterised in that the expulsion piston (6) has a longitudinal cavity (10) which on the one hand receives the said spring (11) intended for returning the piston, which spring bears against an end (10a) of the cavity (10), and on the other hand is traversed in the vicinity of its other end by a fixed transverse pin (12) forming an abutment for the spring (11).

13. Device according to one of claims 10 to 12, characterised in that the expulsion piston (6) comprises abutment means (9) adapted to limit its penetration travel in such a manner that, at this extreme penetration position, the active end (8) of the piston cannot interfere with the lever (16), or with the spring (30), at its return towards its active deployed position.

14. Device according to claim 13, characterised in that the abutment means of the expulsion piston (6) are constituted by the widened curved outer end (9) of the piston coming to abut on the upper edge of the body (1).

15. Device according to one of claims 1 to 14, characterised in that the lower end of the body (1) comprises means (25) for coupling to a support (24) to facilitate or regulate the expulsion of an object (2), the said support constituting supporting means for the body (1) and defining the height at which the object (2) is expelled relatively to its continuation surface which receives it for the carrying out of its pivotal movement (27).

## Patentansprüche

1. Vorrichtung zur Übermittlung einer schnellen Drehbewegung an einen Gegenstand (2), insbesondere um eine seiner Achsen, enthaltend ein Gehäuse (1), das einen Kanal für den Durchgang des genannten Gegenstandes aufweist, erste Einrichtungen (6), um die Verstellung des genannten Gegenstandes längs des Kanals vom Eingang gegen den Ausgang desselben zu erzwingen, zweite Einrichtungen (18,19), um den Gegenstand gegen den Ausgang des Kanals auszutreiben, wobei die zweiten Einrichtungen ständig in Richtung auf die Achse (26) des Kanals (15) elastisch vorgespannt sind und unter der erzwungengen Verstellung des Gegenstandes zwischen einer eingefahrenen, aktiven Position, in der sie sich teilweise quer zum genannten Kanal in die Bahn des Gegenstandes erstrecken, und eine zurückgezogene inaktive Position, in der sie den Durchgang freigeben und dabei in Berührung mit dem Umfang des Gegenstandes bleiben, beweglich sind, dritte Einrichtungen (20) mit Nocken, die gegenüber dem Ausgang des Kanals (15) angeordnet und so beaufschlagt sind, daß sie auf den ausgetriebenen Gegenstand unter der Wirkung der elastischem Rückstellung der zweiten Einrichtungen einwirken, wobei die Wirkung der Nockeneinrichtungen sich gemäß wenigstens eines Paares zweier gleicher Kräfte entwickelt, die einander entgegengesetzt sind und benachbart dem Umfang des Gegenstandes und senkrecht zur Vorschubrichtung (29) des Gegenstandes nach dem Austreiben desselben auf diesen derart einwirken, daß das genannte Paar dem Gegenstand eine schnelle Drehbewegung um eine zur Vorschubrichtung des Gegenstandes parallele Achse verleiht, **dadurch gekennzeichnet,** daß die zweiten Einrichtungen (18,19) und die dritten Einrichtungen (20) integraler Bestandteil wenigstens eines Hebels (16) sind, der an dem Gehäuse (1) um einen Zapfen (17) mit senkrecht zur Vorschubbewegung des Gegenstandes verlaufender Achse gelenkig gelagert ist, welcher Hebel mit elastischen Einrichtungen (21) zum Rückstellen in die eingefahrene, aktive Position und mit Anschlageinrichtungen (22) zusammenwirkt, die die genannte eingefahrene, aktive Position bestimmen.

2. Vorrichtung zur Übermittlung einer schnellen Drehbewegung an einen Gegenstand (2), insbesondere um eine seiner Achsen, enthaltend ein Gehäuse (1), das einen Kanal (15) für den Durchgang des genannten Gegenstandes aufweist, erste Einrichtungen (6), um die Verstellung des genannten Gegenstandes längs des Kanals vom Eingang gegen den Ausgang desselben zu erzwingen, zweite Einrichtungen (34,40), um den Gegenstand gegen den Ausgang des Kanals zu treiben, die ständig in Richtung der Achse (26) des Kanals (15) vorgespannt sind und unter der erzwungenen Verstellung des Gegenstandes zwischen einer eingefahrenen, aktiven Position, in der sie sich teilweise quer zu dem Kanal in die Bahn des Gegenstandes erstrecken, und einer zurückgezogenen, inaktiven Position, in der sie den Durchgang freigeben und dabei in Berührung mit dem Umfang des Gegenstandes bleiben, beweglich sind, dritte Einrichtungen (36) mit Nocken, die gegenüber dem Ausgang des Kanals (15) vorgesehen und so beaufschlagt sind, daß sie auf den unter der Wirkung der elastischen Rückstellung der zweiten Einrichtungen ausgetriebenen Gegenstand einwirken, wobei die Wirkung der Nockeneinrichtungen sich gemäß wenigstens einem Paar gleicher Kräfte vollzieht, die gegensinnig in Nachbarschaft des Umfangs des Gegenstandes und senkrecht zur Vorschubrichtung (29) des Gegenstandes nach dem Austreiben desselben derart auf diesen einwirken, daß das genannte Paar dem Gegenstand eine schnelle Drehbewegung um eine zur Vorschubrichtung des Gegenstandes parallele Achse verleiht, dadurch gekennzeichnet, daß die zweiten Einrichtungen (34,40) und die dritten Einrichtungen (36) integraler Bestandteil wenigstens einer Blattfeder (30) sind, die an ihren zwei Enden in Ausnehmungen (31,32) des Gehäuses (1) gehalten ist, mit Knicken versehen ist und unter der Wirkung des von den ersten Einrichtungen (6) beaufschlagten Gegenstandes (2) zwischen einer eingefahrenen, aktiven Position - die ihre Normalposition bildet - und einer zurückgezogenen, inaktiven Position verformbar ist, die sie aufgibt, um elastisch in ihre eingefahrene, aktive Position zurückzukehren, sobald der Gegenstand unter der Wirkung der zweiten Einrichtungen (34,40) ausgetrieben ist.

3. Vorrichtung nach einem der Ansprüche 1 oder 2, dadurch gekennzeichnet, daß sie zwei Hebel (16) oder zwei Federn (30) aufweist, die symmetrisch zur Achse (26) der Vorschubrichtung (29) des Gegenstandes (2) im Innern des Kanals (15) der Vorrichtung angeordnet sind.

4. Vorrichtung nach einem der Ansprüche 1 bis 3, dadurch gekennzeichnet, daß jeder Hebel (16) oder jede Feder (30) nacheinander auf ihrer gegen die Bahn des Gegenstandes (2) gewandten Fläche eine Anschlagrampe (18-34) zum Anhalten des Gegenstandes vor seinem Austreiben und einen Nocken (20,36) aufweist, der so beaufschlagt ist, daß er quer auf den Gegenstand einwirkt und ihm eine Drehbewegung (27) verleiht.

5. Vorrichtung nach Anspruch 4, dadurch gekennzeichnet, daß die Rampe (18-34) in einer aktiven Kante (19-40) zum erzwungenen Austreiben des Gegenstandes (2) gegen den genannten Nocken (20-36) endet.

6. Vorrichtung nach Anspruch 5, dadurch gekennzeichnet, daß der Abstand zwischen der aktiven Kante (19-40) und dem Nocken (20-36) derart ist, daß der Gegenstand (2) beim Austreiben zugleich mit der genannten Kante (19-40) und mit dem Hocken (20-36) zusammenwirkt, bevor der Hebel (16) oder die Feder (30) in die eingefahrene, aktive Position zurückkehrt, damit der Nocken dem Gegenstand eine Drehbewegung (27) verleiht, wenn er bzw. sie sich in die eingefahrene, aktive Position verstellt, und der Gegenstand beim Austreiben nochmals von der genannten aktiven Kante (19-40) gestoßen wird.

7. Vorrichtung nach Anspruch 6, dadurch gekennzeichnet, daß der Nocken (20-36) von einer insbesondere ebenen Fläche gebildet ist, die sich parallel zur Ausstoßrichtung (29) erstreckt und einer gegenüber der Schwenkebene des Hebels (16) oder der Ebene elastischer Rückstellung der Feder (30) geneigten Ebene verläuft.

8. Vorrichtung nach einem der Ansprüche 1 und 3 bis 6, dadurch gekennzeichnet, daß der Hebel (16) zwischen der Rampe (18) und dem Nocken (20) eine Ausnehmung (23) zur Aufnahme eines Stiftes (22) aufweist, der gegenüber dem Gehäuse (1) fest ist und der einen Begrenzungsanschlag für die eingefahrene, aktive Position des Hebels bildet.

9. Vorrichtung nach einem der Ansprüche 1 und 3 bis 8, dadurch gekennzeichnet, daß eine Feder (21) zwischen dem Gehäuse (1) und dem Hebel (16) vorgesehen ist, um diesen ständig in seine eingefahrene, aktive Stellung vorzuspannen.

10. Vorrichtung nach einem der Ansprüche 1 bis 9, dadurch gekennzeichnet, daß das Gehäuse (1) einen Griff (3) aufweist, der zwei parallele Kanäle enthält: einen ersten Kanal (4), der Aufnahmemagazin für die Gegenstände (2) aufweist, die mit ihrem Umfang aneinander anstoßen, und einen zweiten Kanal (5) zur Aufnahme eines Austreibkolbens (6), der ein äußeres Ende (7,9) zur Handhabung, das aus dem Griff (3) hervorsteht, und ein inneres, aktives Ende (8) aufweist, das zum Zusammenwirken mit dem auszutreibenden Gegenstand (2) geeignet ist, wobei eine Feder (11) zum Rückstellen des Austreibkolbens (6) in seine Ruhelage vorgesehen ist und die zwei Kanäle (4,5) an ihren inneren Enden durch einen abgewinkelten Abschnitt (4a) des ersten Kanals (4), der in den zweiten Kanal (5) etwa in Höhe des aktiven Endes (8) des Austreibkolbens (6) mündet, miteinander in Verbindung sind.

11. Vorrichtung nach Anspruch 10, dadurch gekennzeichnet, daß die Länge des zweiten Kanals (5) von seiner Verbindung mit dem abgewinkelten Abschnitt (4a) des ersten Kanals (4) derart ist, daß jeweils nur ein einziger Gegenstand (2a) in den zweiten Kanal (5) unter der Wirkung des Austreibkolbens (6) gelangen kann, wobei der nachfolgende Gegenstand (2B) in der Wartestellung des ersten Gegenstandes (2a) an diesen anstößt und in dem abgewinkelten Verbindungsabschnitt (4a) bleibt und in diesem durch den Austreibkolben zurückgehalten wird, wenn dieser betätigt wird, um den ersten Gegenstand (2A) auszutreiben, wobei der zweite Gegenstand (2B) erst dann unter Schwerkraftwirkung den zuvor vom ersten Gegenstand (2A) eingenommenen Platz einnimmt, wenn der Austreibkolben (6) etwa in seine Ruhestellung unter der Wirkung der Rückstellfeder (11) zurückgekehrt ist.

12. Vorrichtung nach einem der Ansprüche 10 und 11, dadurch gekennzeichnet, daß der Austreibkolben (6) einen länglichen Hohlraum (10) aufweist, der einerseits die genannte Kolbenrückstellfeder (11), die sich an einem Ende (10a) des Hohlraums (10) abstützt, aufnimmt und andererseits nahe seinem anderen Ende von einem festen Querstift (12) durchdrungen ist, der einen Anschlag für die Feder (11) bildet.

13. Vorrichtung nach einem der Ansprüche 10 bis 12, dadurch gekennzeichnet, daß der Austreibkolben (6) Anschlageinrichtungen (9) aufweist, die dazu dienen, seinen Austreibhub derart zu begrenzen, daß für diese äußerste Austreibstellung das aktive Ende (8) des Kolbens nicht mit dem Hebel (16) oder der Feder (30) bei dessen bzw. deren Rückkehr in die eingefahrene, aktive Position in Berührung gelangen kann.

14. Vorrichtung nach Anspruch 13, dadurch gekennzeichnet, daß die Anschlageinrichtungen für den Austreibkolben (6) vom äußeren, gebogenen und verbreiterten Ende (9) des Kolbens gebildet sind, das am oberen Rand des Gehäuses (1) in Anlage kommt.

15. Vorrichtung nach einem der Ansprüche 1 bis 14, dadurch gekennzeichnet, daß das untere Ende des Gehäuses (1) Einrichtungen (25) zum Anschluß an einen Träger (24) aufweist, um das Austreiben des Gegenstandes (2) zu erleichtern oder zu regeln, wobei der genannte Träger (24) einen Anschlag für das Gehäuse (1) bildet und die Höhe bestimmt, in der der Gegenstand (2) gegenüber seiner Entwicklungsfläche ausgestoßen wird, die ihn für die Ausführung der Drehbewegung an ihm entgegennimmt.
